# EUROPÄISCHE PATENTSCHRIFT

(11) **EP 1 047 499 B1**
(45) Veröffentlichungstag und Bekanntmachung des Hinweises auf die Patenterteilung: **23.04.2003**
(21) Anmeldenummer: 98966182.2
(22) Anmeldetag: 01.12.1998
(51) Int. Cl.: B02C 13/28

(54) **ROTOR FÜR EINE ZERKLEINERUNGSMASCHINE**
ROTOR FOR A REDUCING MACHINE
ROTOR POUR BROYEUR

(30) Priorität: 18.12.1997 DE 19756275
(43) Veröffentlichungstag der Anmeldung: 02.11.2000
(73) Patentinhaber: Metso Lindemann GmbH, 40231 Düsseldorf (DE)
(72) Erfinder: KÖHL, Erich, D-40667 Meerbusch (DE); HASSLER, Martin, D-40223 Düsseldorf (DE)
(86) Internationale Anmeldenummer: DE9803529
(87) Internationale Veröffentlichungsnummer: WO99032228

(56) Entgegenhaltungen:
- EP-A- 0 368 759
- DE-A- 4 343 801
- FR-A- 2 598 099
- GB-A- 2 143 748
- US-A- 4 222 530
- PATENT ABSTRACTS OF JAPAN vol. 096, no. 001, 31. Januar 1996 & JP 07 241485 A (FUJI KOGYO KK), 19. September 1995

## Beschreibung

### Technisches Gebiet

Die Erfindung betrifft gemäß dem Oberbegriff des Anspruches 1 einen Rotor für eine Zerkleinerungsmaschine, der aus mehreren auf einer Welle drehfest aufgesteckten Scheiben, aus zwischen diesen verteilt angeordneten drehbeweglichen Hämmern und den Rotor gegen Verschleiß abdeckenden Schutzkappen besteht.

### Stand der Technik

Derartige Rotoren wurden bereits mit der DE 26 05 751 A1 bekannt und schließlich nach der DE 43 43 801 A1 zu einem Schleißteilsystem weiterentwickelt.
Bei differenzierter Betrachtung der den Rotor gegen Verschleiß abdeckenden Schutzkappen kommt den äußeren Schutzkappen, die die äußeren Scheiben des Rotors abdecken, eine besondere Bedeutung im System des Rotors als Werkzeug und zugleich zu schützendes System der Zerkleinerungsmaschine zu.
So sind zwar die äußeren Schutzkappen zunächst wie die anderen Schutzkappen als inaktive Schleißteile einzuordnen, jedoch haben sie von jenen darüber hinausgehende Funktionen infolge spezifisch wirkender Kräfte zu erfüllen.
Bisher waren die äußeren Schutzkappen lose nur gegen die Fliehkraft und gegen von außen einwirkende radial gerichtete Kräfte über die Hammerachse gehalten. Ein an der äußeren Scheibe befestigtes, vorbenutztes, sogenanntes Verschlußstück sicherte die Lage der Hammerachse und deckte zugleich den die Scheibe übergreifenden Steg der Schutzkappe ab. Wenn auch diese konstruktive Lösung im allgemeinen den Anforderungen der Praxis im Zerkleinerungsprozeß standhielt, so gab es doch infolge der vom Hammer und von der Hammerachse zugleich auf das Verschlußstück und die Kappe einwirkenden Kräftemomente Probleme, die letztlich relativ kostenaufwendige Schäden nicht ausschloß.

Die GB 2 143 748 A2 offenbart einen Rotor für eine Zerkleinerungsmaschine mit mehreren auf einer Welle drehfest aufgesteckten Scheiben und zwischen diesen verteilt angeordneten Hämmern, die auf parallel-exzentrisch zu der Welle durch die Scheiben geführte Hammerachsen drehbeweglich gelagert sind, und zumindest die dem sekundären Verschleiß ausgesetzten Teile des Rotors mit kreisbogenförmigen Teilen abdeckenden Schutzkappen, die mit ihrer Lagernabe zwischen den Scheiben befestigt sind, wobei der Rotor durch die Schutzkappen mit ihren kreisbogensegmentförmigen Teilen einen im wesentlichen walzenförmigen Mantel mit gewünscht versetzt zueinander angeordneten Durchbrüchen zum Durchschwingen der Hämmer bildet, wobei die äußeren Schutzkappen von den Kräften der Hämmer und der Hammerachsen entkoppelt sind, und wobei ein an der Endscheibe direkt befestigtes Verschlußstück die axiale Lage der jeweiligen Hammerachse in der Endscheibe begrenzt und sichert.

Darüber hinaus zeigt die US 42 22 530, daß die die äußeren Scheiben des Rotors abdeckenden Schutzkappen von den Kräften der Hämmer und der Hammerachsen und von den durch die Hämmer direkt auf die äußeren Schutzkappen eingeleiteten Kräften entkoppelt sind, wobei die Schutzkappen die Scheibe umgreifen und mittels mindestens eines Verbindungselementes an der Scheibe kraftschlüssig befestigt sind.

### Darstellung der Erfindung

Der Erfindung liegt die Aufgabe zugrunde, einen Rotor für eine Zerkleinerungsmaschine zu schaffen mit mehreren, auf einer Welle drehfest aufgesteckten Scheiben und zwischen diesen verteilt angeordneten Hämmern, die auf parallel-exzentrisch zu der Welle durch die Scheiben geführte Hammerachsen drehbeweglich gelagert sind, und zumindest die dem sekundären Verschleiß ausgesetzten Teile des Rotors mit ihrem kreisbogensegmentförmigen Teil abdeckenden Schutzkappen besteht, die mit ihren Lagernaben zwischen den Scheiben auf besagten Hammerachsen befestigt sind, wobei der Rotor durch die Schutzkappen mit ihren kreisbogensegmentförmigen Teilen einen im wesentlichen walzenförmigen Mantel mit gewünscht versetzt zueinander angeordneten Durchbrüchen zum Durchschwingen der Hämmer bildet, wobei die äußeren Schutzkappen von den Kräften der Hämmer und Hammerachsen entkoppelt sind, wobei ein an der Endscheibe direkt befestigtes Verschlußstück die axiale Lage der jeweiligen Hammerachse in der Endscheibe begrenzt und sichert und die Befestigung der äußeren Schutzkappen an den Scheiben auf eine materialsparende sowie kostengünstige Weise realisiert wird.

Diese Aufgabe wird beim gattungsgemäßen Rotor durch die Merkmale des Kennzeichens des Anspruches 1 gelöst. Die die äußeren Scheiben des Rotors abdeckenden Schutzkappen sind dabei von den Kräften der Hammerachsen und von den durch die Hämmer direkt auf die äußeren Schutzkappen eingeleiteten Kräften so in Abgrenzung zum Stand der Technik gemäß US 42 22 530 entkoppelt, daß die den Seitenkräften der Hämmer ausgesetzten äußeren Schutzkappen sowohl den äußeren Rand der Scheiben mit ihrem jeweiliegen Steg als auch über einen ringsegmentförmigen Vorsprung einen Absatz der Scheibe umgreifen und zugleich mittels mindestens eines Verbindungselementes wie Inbusschraube an der Scheibe formschlüssig angebracht sind. Andererseits sind die an den inneren Schutzkappen grenzenden äußeren Schutzkappen mittels mindestens eines Verbindungselementes wie Inbusschraube an der äußeren Scheibe kraftschlüssig befestigt. Dabei sichert und begrenzt ein ebenfalls an der Scheibe direkt befestigtes Verschlußstück die axiale Lage der jeweiligen Hammerachse in der Scheibe.

Damit wird im Sinne der Aufgabenstellung erreicht, daß die den Seitenkräften der Hämmer ausgesetzten äußeren Schutzkappen von den bisher zusätzlichen Kräften der Hammerachsen befreit sind und eine sichere, formschlüssige Verbindung erhalten. Die Hammerachsen sind allein durch die Verschlußstücke gesichert. Die den inneren Schutzkappen anliegenden äußeren Schutzkappen, bei denen keine wesentliche kräftemäßige Beeinflussung von innerer Schutzkappe zu äußerer Schutzkappe vorliegt, besitzen eine ausreichende kraftschlüssige Verbindung.

Überraschend hat sich gezeigt, daß diese erfindungsgemäß weiterentwickelte Kräfteentkopplung sowohl konstruktive und technologische Vorteile beim Hersteller als auch technologische Vorteile beim Betreiber und eine bruchsichere Lösung insgesamt bewirkt.

So liegen die Vorteile auch darin, daß in der Lagerhaltung von erfindungsgemäß ausgeführten Ersatz- und Austauschteilen und mit den daraus resultierenden optimierbaren Wartungsintervallen kostenaufwendige Umlaufbestände reduziert werden können.

Diese vorteilhaften Wirkungen unterstützen die weiteren erfindungsgemäßen Merkmale, wenn zur Erhaltung einer praktisch ebenen Außenfläche der Scheiben die Stege der äußeren Schutzkappen Aussparungen aufweisen, die zumindest zu Teilen die Verschlußstücke umgreifen. Dies wird noch dadurch vervollkommnet, daß die Stege und Verschlußstücke in deren Konturen ähnliche Aussparungen an der Außenseite der Scheibe eingelassen sind, um keine hervorspringenden Teile zu bilden. Diese entsprechende Ausbildung wird technologisch günstig dadurch erreicht, daß auf einer planen Scheibe eine weitere Scheibe befestigt wird, die periphere Konturen aufweist, die im wesentlichen den tangierenden Konturen der Stege und der Verschlußstücke folgen, wobei diese Konturen zu der ersten Scheibe Auslassungen bilden, in die die Verschlußstücke und die Stege eine praktisch ebene Fläche bildend eingelassen sind.

Für den verschleißintensiven Betrieb des Rotors ist es zweckmäßig, wenn die formschlüssige Anbringung der Stege der den Seitenkräften der Hämmer ausgesetzten Schutzkappen an die Scheibe mittels der Befestigungselemente wie Inbusschrauben so erfolgt, daß diese mit ihren Köpfen auf den Gewindebohrungen in der Scheibe aufsitzen, wobei zwischen dem jeweiligen Kopf sowie dessen flanschartigen Ansatz und der entsprechend abgesetzten Bohrung im Steg ein Spiel besteht.

Bei der hingegen kraftschlüssigen Befestigung der Stege der an den inneren Schutzkappen grenzenden Schutzkappen mittels der Befestigungselemente wie Inbusschrauben sitzt der jeweilige flanschartige Ansatz des Kopfes in der entsprechend abgesetzten Bohrung auf.

Um die Befestigungselemente wie Inbusschrauben an den Innenseiten vor durch den Verschleißprozeß bedingten Verformungen zu schützen, werden von dieser Seite Verbindungselemente eingesetzt, vorrangig hutförmige Muttern, formschlüssig oder kraftschlüssig gesichert, deren Hutoberfläche mit der Innenfläche der Scheibe eine Ebene bildet.

Die erfindungsgemäßen Merkmale stellen in ihrer kombinierten Komplexität und funktionell verschmolzenen Einheit einen Rotor dar, der einen deutlichen Qualitätsvorsprung bezüglich seiner Konstruktion sowie seiner technologischen Herstellung und Anwendung schafft.

Die Erfindung wird nachstehend in einem Ausführungsbeispiel erläutert.

### Kurze Beschreibung der Zeichnungen

In den Zeichnungen zeigen
- Fig. 1: den Rotor im Schnitt A-A nach Fig. 2,
- Fig. 2: den Rotor nach Fig. 1 in der Seitenansicht,
- Fig. 3: eine äußere Schutzkappe mit ringsegmentförmigen Vorsprung
a) in der Seitenansicht,
b) mit Teilschnitt der formschlüssigen Anbringung,
- Fig. 4: eine äußere Schutzkappe ohne ringsegmentförmigen Vorsprung
a) in der Seitenansicht,
b) mit Teilschnitt der kraftschlüssigen Befestigung und
- Fig. 5: einen Teilschnitt einer Befestigung mit in die Scheibe 3.1 eingesetzten hutförmigen Muttern.

### Bester Weg zur Ausführung der Erfindung

In den Fig. 1 und 2 ist ein Rotor 1 für einen Hammerbrecher dargestellt, der im wesentlichen aus mehreren auf einer Welle 2 drehfest aufgesteckten Scheiben 3 und aus zwischen diesen verteilt angeordneten Hämmern 4 besteht. Die Hämmer 4 sind auf parallel zu der Welle 2 durch die Scheiben 3 geführte Hammerachsen 5 drehbeweglich gelagert. Zumindest die dem sekundären Verschleiß ausgesetzten Teile des Rotors sind mit den kreisbogensegmentförmigen Teilen 6.4 der Schutzkappen 6 abgedeckt. Diese Teile 6.4 bilden einen im wesentlichen walzenförmigen Mantel 7 mit gewünscht versetzt zueinander angeordneten Durchbrüchen 7.1 zum Durchschwingen der Hämmer 4.
Nach Fig. 2 und 3 werden die Endscheiben 3.1 des Rotors 1 abdeckenden Randschutzkappen 6.1 von den Kräften der Hämmer 4 und der Hammerachsen 5 sowie von den durch die Hämmer 4 direkt auf die Randschutzkappen 6.1 eingeleiteten Kräfte entkoppelt. Dabei sind die Randschutzkappen 6.1 mittels den äußeren Rand der Endscheiben 3.1 nach außen umgreifenden Stegen 6.2 direkt an den Endscheiben 3.1 befestigt. Der jeweilige Steg **6.2** weist eine Aussparung 6.3 (Fig. 2, 3 und 4) auf, die ein ebenfalls an der Endscheibe 3.1 direkt befestigtes Verschlußstück 8 teilweise umfaßt (Fig. 2), welches die axiale Lage der jeweiligen Hammerachse 5 in der Endscheibe 3.1 begrenzt und sichert.

Entsprechend Fig. 3a, b ist die den Seitenkräften der Hämmer 4 ausgesetzte Randschutzkappe 6.1 über einen ringsegmentförmigen Vorsprung 6.5, der in einen Absatz 3.2 der Endscheibe 3.1 eingreift, und mittels mindestens einer Inbusschraube als Verbindungselement 10, die mit ihrem Kopf auf der Gewindebohrung in der Endscheibe 3.1 aufsitzt, formschlüssig verbunden. Dazu besteht zwischen dem Kopf sowie dessen flanschartigen Ansatz und der entsprechend abgesetzten Bohrung im Steg 6.2 ein Spiel.

Hingegen ist gemäß Fig. 4a, b die an der betreffenden inneren Schutzkappe 6 grenzende Randschutzkappe 6.1 mit ihrem Steg 6.2 kraftschlüssig an der Endscheibe 3.1 durch mindestens eine Inbusschraube als Verbindungselement 10 befestigt, die deshalb mit ihrem flanschartigen Ansatz des Kopfes in der entsprechend abgesetzten Bohrung im Steg 6.2 aufsitzt.

Zur Vermeidung von störenden Verformungen der Inbusschrauben als Verbindungselement 10 greifen diese gemäß Fig. 5 in hutförmige Muttern als Befestigungselemente 9 ein, die von der anderen Seite in die Endscheibe 3.1 eingesetzt und formschlüssig oder kraftschlüssig gesichert sind.

Eine technologisch günstige Ausführung nach Fig. 1 und 2 sieht vor, daß mit der Scheibe 3.1 eine Deckscheibe 3.3 verbunden ist, die den in der Fig. 2 sichtbaren Konturen der Stege 6.2 und der Verschlußstücke 8 folgt, welche so in den gegenüber der Endscheibe 3.1 gebildeten Aussparungen die Verschlußstücke 8 und die Stege 6.2 eingelassen sind, daß eine praktisch ebene Fläche ohne hervorspringende Teile entsteht.

### Gewerbliche Anwendbarkeit

Die erfolgreich durchgeführten Erprobungen und die inzwischen vorliegenden Praxisergebnisse bestätigten die gewerbliche Anwendbarkeit.

### Bezugszeichenliste

- 1 =: Rotor
- 2 =: Welle
- 3 =: Scheibe
- 3.1 =: äußere Scheibe
- 3.2 =: Absatz
- 3.3 =: Scheibe mit peripheren Konturen
- 4 =: Hammer
- 5 =: Hammerachse
- 6 =: Schutzkappe
- 6.1 =: Schutzkappe für die äußere Scheibe 3.1
- 6.2 =: Steg
- 6.3 =: Aussparung
- 6.4 =: kreisbogensegmentförmiges Teil
- 6.5 =: ringsegmentförmiger Vorsprung
- 7 =: walzenförmiger Mantel
- 7.1 =: Durchbruch
- 8 =: Verschlußstück
- 9 =: Befestigungselement
- 10 =: Verbindungselement

## Patentansprüche

1. Rotor (1) für eine Zerkleinerungsmaschine mit mehreren auf einer Welle (2) drehfest aufgesteckten Scheiben (3) und zwischen diesen verteilt angeordneten Hämmern (4), die auf parallel - exzentrisch zu der Welle (2) durch die Scheiben (3) geführten Hammerachsen (5) drehbeweglich gelagert sind, und zumindest die dem sekundären Verschleiß ausgesetzten Teile des Rotors (1) mit kreisbogensegmentförmigen Teilen (6.4) abdeckenden Schutzkappen (6), die mit ihrer Lagernabe zwischen den Scheiben (3) auf besagten Hammerachsen (5) befestigt sind, wobei der Rotor (1) durch die Schutzkappen (6) mit ihren kreisbogensegmentförmigen Teilen (6.4) einen im wesentlichen walzenförmigen Mantel (7) mit gewünscht versetzt zueinander angeordneten Durchbrüchen zum Durchschwingen der Hämmer (4) bildet **und** ein an der Endscheibe (3.1) direkt befestigtes Verschlußstück (8) die axiale Lage der jeweiligen Hammerachse (5) in der Endscheibe (3.1) sichert, **dadurch gekennzeichnet, daß**
a) die die Endscheiben (3.1) des Rotors abdeckenden Randschutzkappen (6.1) von den Kräften der Hämmer (4) und der Hammerachsen (5) und von den durch die Hämmer (4) direkt auf die Randschutzkappen (6.1) eingeleiteten Kräften entkoppelt sind,
b) die den Seitenkräften der Hämmer (4) ausgesetzten Randschutzkappen (6.1) mittels den äußeren Rand der Endscheiben (3.1) nach außen umgreifenden Stegen (6.2) sowie über jeweils einen ringsegmentförmigen Vorsprung (6.5), der in einen Absatz (3.2) der Endscheibe (3.1) eingreift, und mittels jeweils mindestens eines Verbindungselementes (10) an der Endscheibe (3.1) formschlüssig angebracht sind,
c) hingegen die an die inneren Schutzkappen (6) grenzenden Randschutzkappen (6.1) mittels jeweils mindestens eines des Verbindungselementes (10) an der Endscheibe (3.1) kraftschlüssig befestigt sind.

2. Rotor nach Anspruch 1, **dadurch gekennzeichnet, daß** der Steg (6.2) eine Aussparung (6.3) aufweist, die mindestens zu einem Teil das Verschlußstück (8) umgreift.

3. Rotor nach Anspruch 1 oder 2, **dadurch gekennzeichnet, daß** die Stege (6.2) und die Verschlußstücke (8) in deren Konturen ähnliche Aussparungen an der Außenseite einer Deckscheibe (3.3) eingelassen sind und diese mit der Endscheibe (3.1) verbunden ist sowie periphere Konturen aufweist, die im wesentlichen den tangierenden Konturen der Stege (6.2) und der Verschlußstücke (8) folgen und so eine die ebene Fläche ohne hervorspringende Teile gebildet ist, wobei diese Konturen zu der Endscheibe (3.1) die Aussparungen bilden, in die die Verschlußstücke (8) und die Stege (6.2) eingelassen sind.

4. Rotor nach einem der Ansprüche 1 bis 3, **dadurch gekennzeichnet, daß** die formschlüssige Anbringung des jeweiligen Steges (6.2) der den Seitenkräften der Hämmer (4) ausgesetzten Randschutzkappen (6.1) an die Endscheibe (3.1) mittels mindestens eines Verbindungselementes (10) wie Inbusschraube erfolgt, die mit ihrem Kopf auf der Gewindebohrung in der Endscheibe (3.1) aufsitzt, wobei zwischen dem Kopf sowie dessen flanschartigem Ansatz und der entsprechend abgesetzten Bohrung im Steg (6.2) ein Spiel besteht.

5. Rotor nach einem der Ansprüche 1 bis 4, **dadurch gekennzeichnet, daß** die kraftschlüssige Befestigung des jeweiligen Steges (6.2) der an den inneren Schutzkappen (6) grenzenden Randschutzkappen (6.1) mittels mindestens eines Verbindungselementes (10) wie Inbusschraube erfolgt, die mit ihrem flanschartigen Ansatz des Kopfes in der entsprechend abgesetzten Bohrung im Steg (6.2) aufsitzt.

6. Rotor nach einem der Ansprüche 1 bis 5, **dadurch gekennzeichnet, daß** die Endscheibe (3.1) an den Innenseiten eingesetzte Befestigungselemente (9) aufweist, die die darin eingreifenden Verbindungselemente (10) vor Einflüssen wie Verformung schützen.

7. Rotor nach Anspruch 6, **dadurch gekennzeichnet, daß** das Befestigungselement (9) eine in die Endscheibe (3.1) eingesetzte hutförmige Mutter ist, deren Hutoberfläche mit der Innenfläche der Endscheibe (3.1) eine Ebene bildet.

8. Rotor nach Anspruch 6, **dadurch gekennzeichnet, daß** das Befestigungselement (9) formschlüssig gesichert ist.

9. Rotor nach Anspruch 6, **dadurch gekennzeichnet, daß** das Befestigungselement (9) kraftschlüssig gesichert ist.

## Claims

1. A rotor (1) for a size-reduction machine with several disks (3) mounted torsion-resistant on a shaft (2) and hammers (4) arranged distributed between the latter, said hammers being mounted capable of rotary motion on hammer axles (5) passed through the discs (3) parallel-eccentric to the shaft (2), and protective caps (6) which cover, with parts (6.4) in the shape of a circular-arc segment, at least the parts of the rotor (1) subject to secondary wear, said protective caps being fixed with their bearing hub between the discs (3) on said hammer axles (5), whereby the rotor (1), by means of the protective caps (6) with their parts (6.4) in the shape of a circular-arc segment, forms an essentially cylindrical jacket (7) with openings, arranged offset with respect to one another as desired, for the swinging-through of the hammers (4), and a locking piece (8) fixed directly to the end disk (3.1) secures the axial position of the respective hammer axle (5) in the end disk (3.1),
**characterised in that**
a) the edge-protection caps (6.1) covering the end disks (3.1) of the rotor are decoupled from the forces of the hammers (4) and the hammer axles (5) and from the forces introduced by the hammers (4) directly onto the edge-protection caps (6.1),
b) the edge-protection caps (6.1) subjected to the transverse forces of the hammers (4) are fixed to the end disk (3.1) in a keyed manner by means of webs (6.2) externally encompassing the outer edge of the end disks (3.1) and by a projection (6.5) in the shape of a circular segment, which engages in a shoulder (3.2) of the end disk (3.1), and by means of at least one connection element (10),
c) in contrast, the edge-protection caps (6.1) adjacent to the inner protective caps (6) are fixed in a friction-locked manner to the end disk (3.1) by means of at least one connection element (10).

2. The rotor according to claim 1, **characterised in that** the web (6.2) has a cut-out (6.3) which encompasses the locking piece (8) at least partially.

3. The rotor according to claim 1 or 2, **characterised in that** the webs (6.2) and the locking pieces (8) are admitted into cut-outs with contours similar thereto on the outside of a cover disk (3.3) and the latter is connected to the end disk (3.1) and has peripheral contours which essentially follow the tangent contours of the webs (6.2) and the locking pieces (8) and so a plane surface without projecting parts is formed, whereby these contours to the end disk (3.1) form the cut-outs into which the locking pieces (8) and the webs (6.2) are admitted.

4. The rotor according to any one of claims 1 to 3, **characterised in that** the keyed fixing of the respective web (6.2) of the edge-protection caps (6.1) subjected to the lateral forces of the hammers (4) to the end disk (3.1) takes place by means of at least one connection element (10) such as a socket-head cap screw, which sits with its head on the tapped hole in the end disk (3.1), whereby play exists between the head as well as its flange-like shoulder and the correspondingly stepped hole in the web (6.2).

5. The rotor according to any one of claims 1 to 4, **characterised in that** the friction-locked fixing of the respective web (6.2) of the edge-protection caps (6.1) adjacent to the inner protective caps (6) takes place by means of at least one connection element (10) such as a socket-head cap screw, which sits with its flange-like shoulder of the head in the correspondingly stepped hole in the web (6.2).

6. The rotor according to any one of claims 1 to 5, **characterised in that** the end disk (3.1) has fixing elements (9) inserted at the insides, said fixing elements protecting the connection elements (10) engaging therein against influences such as deformation.

7. The rotor according to claim 6, **characterised in that** the fixing element (9) is a cap-shaped nut inserted into the end disk (3.1), the cap surface of said nut forming a plane with the inner face of the end disk (3.1).

8. The rotor according to claim 6, **characterised in that** the fixing element (9) is secured in a keyed manner.

9. The rotor according to claim 6, **characterised in that** the fixing element (9) is secured in a friction-locked manner.

## Revendications

1. Rotor (1) pour broyeuse avec plusieurs disques (3) installés sans pouvoir tourner sur un arbre (2) et des marteaux (4) disposés répartis entre ceux-ci, qui sont installés de manière à pouvoir tourner sur des axes de marteaux (5) guidés en parallèle excentriquement par rapport à l'arbre (2) par les disques (3), et au moins les pièces exposées à l'usure secondaire du rotor (1) comportant des capuchons protecteurs (6) recouvrant les pièces en forme de segment d'arc de cercle (6.4), qui sont fixés par leur moyeu d'appui entre les disques (3) sur lesdits axes de marteaux (5), le rotor (1) formant grâce aux capuchons protecteurs (6) avec leurs pièces (6.4) en forme de segments d'arc de cercle une chemise (7) substantiellement en forme de cylindre avec des percées disposées volontairement décalées les unes par rapport aux autres pour basculer les marteaux (4) et une pièce de fermeture (8) fixée directement sur le disque terminal (3.1) assurant la position axiale de l'axe respectif de marteau (5) dans le disque terminal (3.1),
**caractérisé en ce que**
a) les capuchons protecteurs des bords (6.1) recouvrant les disques terminaux (3.1) du rotor sont désaccouplés des forces des marteaux (4) et des axes des marteaux (5) et des forces introduites par les marteaux (4) directement sur les capuchons protecteurs des bords (6.1),
b) les capuchons protecteurs des bords (6.1) exposés aux forces latérales des marteaux (4) sont appliqués en liaison de forme au moyen des traverses (6.2) empiétant vers l'extérieur sur le bord extérieur des disques terminaux (3.1) ainsi que respectivement sur une saillie (6.5) en forme de segment annulaire, qui s'engrène dans un talon (3.2) du disque terminal (3.1), et au moyen de respectivement un élément de liaison (10) sur le disque terminal (3.1),
c) par contre, les capuchons protecteurs des bords (6.1) jouxtant les capuchons protecteurs internes (6) sont fixés respectivement en liaison mécanique au moyen d'au moins un des éléments de liaison (10) sur le disque terminal (3.1).

2. Rotor selon la revendication 1, **caractérisé en ce que** la traverse (6.2) présente un évidement (6.3), qui empiète au moins sur une partie de la pièce de fermeture (8).

3. Rotor selon la revendication 1 ou 2, **caractérisé en ce que** les traverses (6.2) et les pièces de fermeture (8) sont introduites dans des évidements semblables à leurs contours sur la face extérieure d'un disque de couverture (3.3) et que celui-ci est relié avec le disque terminal (3.1) et présente des contours périphériques qui suivent substantiellement les contours en contact des traverses (6.2) et des pièces de fermeture (8) et qu'ainsi une surface plane est constituée sans pièces proéminentes, ces contours formant sur le disque terminal (3.1) les évidements dans lesquels sont introduites les pièces de fermeture (8) et les traverses (6.2).

4. Rotor selon une des revendications 1 à 3, **caractérisé en ce que** la mise en place en liaison de forme de la traverse respective (6.2) des capuchons protecteurs des bords (6.1) exposés aux forces latérales des marteaux (4) est réalisée sur le disque terminal (3.1) au moins d'au moins un élément de liaison (10) comme une vis à empreinte, qui est assise par sa tête sur l'alésage fileté dans le disque terminal (3.1), un jeu existant dans la traverse (6.2) entre la tête ainsi que le talon de type bride de celle-ci et l'alésage décalé en conséquence.

5. Rotor selon une des revendications 1 à 4, **caractérisé en ce que** la fixation en liaison mécanique de la traverse respective (6.2) des capuchons protecteurs des bords (6.1) jouxtant les capuchons protecteurs internes (6) est réalisée au moyen d'au moins un élément de liaison (10) comme une vis à empreinte, qui est assise par le talon de tête de type bride dans l'alésage décalé en conséquence dans la traverse (6.2).

6. Rotor selon une des revendications 1 à 5, **caractérisé en ce que** le disque terminal (3.1) présente sur ses faces internes des éléments de fixation (9) insérés, qui protègent les éléments de liaison (10) s'y engrenant des influences comme la déformation.

7. Rotor selon la revendication 6, **caractérisé en ce que** l'élément de fixation (9) est un écrou en forme de chapeau inséré dans le disque terminal (3.1), dont la surface de chapeau forme un plan avec la surface interne du disque terminal (3.1).

8. Rotor selon la revendication 6, **caractérisé en ce que** l'élément de fixation (9) est bloqué en liaison de forme.

9. Rotor selon la revendication 6, **caractérisé en ce que** l'élément de fixation (9) est bloqué en liaison mécanique.
